# EUROPÄISCHE PATENTSCHRIFT

(11) **EP 0 474 820 B1**
(45) Veröffentlichungstag und Bekanntmachung des Hinweises auf die Patenterteilung: **26.01.1994**
(21) Anmeldenummer: 91906594.6
(22) Anmeldetag: 14.03.1991
(51) Int. Cl.: A63C 9/20

(54) **SKIBINDUNG FÜR EINEN LANGLAUF- ODER TOURENSKI**
SKI BINDING FOR A CROSS-COUNTRY OR TOURING SKI
FIXATION POUR SKI DE FOND OU DE RANDONNEE

(30) Priorität: 30.03.1990 AT 745/90
(43) Veröffentlichungstag der Anmeldung: 18.03.1992
(73) Patentinhaber: HTM Sport- und Freizeitgeräte Aktiengesellschaft, A-2320 Schwechat (AT)
(72) Erfinder: SPITALER, Engelbert, A-2351 Wr. Neudorf (AT); WITTMANN, Heinz, A-1100 Wien (AT); ERDEI, Roland, A-2484 Weigelsdorf (AT)
(74) Vertreter: Szász, Tibor, Dipl.-Ing.
(86) Internationale Anmeldenummer: EP9100484
(87) Internationale Veröffentlichungsnummer: WO9115275

(56) Entgegenhaltungen:
- EP-A- 0 183 000
- WO-A-87/03211
- DE-A- 3 606 645
- DE-A- 3 739 419

## Beschreibung

Die Erfindung betrifft eine Skibindung für einen Langlauf- oder Tourenski mit einer Halteschale, die sowohl gemeinsam mit einem als zweiarmiger Winkelhebel ausgebildeten Schwenkteil, als auch zwecks Überganges zwischen Schließ- und Offenstellung relativ zu diesem um eine skifeste, horizontale Querachse schwenkbar gelagert ist, wobei der erste Hebelarm des Schwenkteiles zumindest einen Verriegelungszapfen trägt, wobei in der Schließstellung der Bindung, die durch einen federnden Riegel fixiert ist, der Verriegelungszapfen des Schwenkteils in eine Freistellung der Halteschale greift und die Halteschale eine vordere Sohlenverlängerung eines Skischuhs übergreift, während der Verriegelungszapfen auch eine Öffnung in der Sohlenverlängerung von unten her durchsetzt, wogegen in der Offenstellung der Bindung der Verriegelungszapfen aus dem Inneren der Halteschale entfernt ist, wobei die gemeinsame Verschwenkung von Halteschale und Schwenkteil um die an cinem skifesten Lagerbock befestigte Querachse gegen ein elastisches Element vor sich geht, wobei die Halteschale und der Schwenkteil jeweils in ihrem vorderen Bereich von der Querachse durchsetzt sind und der Schwenkteil an seinem zweiten Hebelarm eine Achse für den Riegel trägt, der in der Schließstellung der Bindung an der Halteschale angreift, und wobei eine Feder Halteschale und Schwenkteil im Sinne eines Auseinanderspreizens belastet.

Eine solche Skibindung ist in der WO 87/03211 beschrieben. Bei dieser bekannten Skibindung ist der Schwenkteil als Winkelhebel ausgebildet und, in der Schließstellung der Bindung, gemeinsam mit der Halteschale gegen die Kraft eines elastischen Elementes verschwenkbar. Eine derartige Langlaufskibindung mit dem dazu passenden Langlaufskischuh ist auch im Handel erhältlich und hat sich in der Praxis bewährt.

Bei dieser bekannten Langlaufskibindung ist das elastische Element vor dem Schwenkteil angeordnet und an einem nach oben gerichteten Arm des Schwenkteiles abgestützt. Das elastische Element selbst ist als Kunststoffblock ausgebildet. In der unbelasteten Stellung der Bindung legt dieser Kunststoffblock an der nach vorne gerichteten Seite des Schwenkteiles flächig an. Bei der Gehbewegung wird der Schwenkteil gemeinsam mit der Halteschale nach oben verschwenkt, wobei das elastische Element komprimiert wird. Durch die Schwenkbewegung und die Formveränderung des komprimierten elastischen Elementes ändert sich der Angriffspunkt der jeweiligen Rückstellkraft während der Verschwenkung. Auperdem ergibt sich bei Kunststoffedern das Problem, daß die Federwirkung u.a. durch die Außentemperatur beeinflußt wird. Weiters altern Kunstoffedern unter dem Einfluß der Witterung und der Sonnenbestrahlung relativ rasch und müssen dann ausgetauscht werden.

In der EP-A2 0183000 wurde zwar bei einer ähnlichen Skibindung vorgeschlagen, als elastisches Element eine Schraubendruckfeder zu verwenden, aber auch diese Schraubendruckfeder ist vor dem Schwenkteil angeordnet und stützt sich an dessen nach vorne gerichteter Seite ab. Daher ergibt sich auch bei dieser bekannten Skibindung das Problem des nicht genau definierten Angriffspunktes der Rückstellkraft. Weiters ist die Feder der Witterung und insbesondere der Verschmutzung und Vereisung ausgesetzt.

Die Erfindung hat sich die Aufgabe gestellt, die Nachteile der bekannten Skibindungen zu vermeiden und eine Skibindung der eingangs genannten Art so zugestalten, daß die Rückstellkraft der Feder an einem vom Konstrukteur wählbaren Punkt angreift und auch die Federcharakteristik wahlweise gestaltbar und von äuperen Einflüssen, wie Temperatur, Witterung und Verschmutzung weitgehend unabhängig ist.

Erreicht wird das gesetzte Ziel erfindungsgemäß durch die kennzeichnenden Merkmale des Anspruches 1. Dadurch, daß der zweite Hebelarm des Schwenkteiles - in der geschlossenen und unbelasteten Stellung der Skibindung betrachtet - nach unten und nach vorne gerichtet verläuft, ist es möglich, das elastische Element geschützt im Skibindungsgehäuse unterhalb des Schwenkelementes anzuordnen. Dadurch wird auch die Verwendung einer Metallfeder ermöglicht, welche an einem vom Konstrukteur wahlbaren Punkt des zweiten Hebelarmes des Schwenkteiles angreift.

Die Merkmale des Anspruches 2, wonach die Feder einerends an einer Stützfläche des zweiten Hebelarms des Schwenkteils und anderends an einer hinteren Begrenzungswand der länglichen Ausnehmung abgestützt ist und wonach der zweite Hebelarm für die Abstützung und Halterung der Feder einen Vorsprung trägt, stellen eine besonders vorteilhafte Ausgestaltung der erfindungsgemäßen Skibindung dar.

Durch die Ausgestaltung gemäß dem kennzeichnenden Teil des Anspruches 3 ist es möglich, den Schwenkbereich der Einheit aus Halteschale, Schwenkteil und Riegel wahlweise zu begrenzen, wodurch eine Überbeanspruchung der Feder mit Sicherheit vermieden wird.

Weitere Vorteile, Merkmale und Einzelheiten der Erfindung werden nun anhand der Zeichnung näher beschrieben. Hiebei zeigen: Fig.1 eine Ausführungsform der erfindungsgemäßen Langlaufskibindung im Längsschnitt und zwar in der einstiegsbereiten Stellung, Fig.2 die Langlaufskibindung aus Fig.1 in der geschlossenen aber unbelasteten Stellung (Gleitstellung) und Fig.3 die Langlaufskibindung in der Gehstellung.

In der nachfolgenden Beschreibung sind die Bezeichnungen vorne, hinten usw. vom Standpunkt des Benutzers aus zu verstehen; d.h. vorne bedeutet zur Skispitze hin gerichtet.

Auf einem Ski 1 ist mittels angedeuteter Schrauben 2 ein Lagerbock 30 montiert. Er besteht im wesentlichen aus einer Grundplatte 31 und Seitenwänden 32. Im oberen Bereich der Seitenwände 32 sind Ausnehmungen 35 vorgesehen. Die Seitenwände 32 tragen eine Querachse 3. An der Querachse 3 ist ein Schwenkteil 40 angelenkt. Der Schwenkteil 40 ist als Winkelhebel ausgebildet, wobei dessen erster Hebelarm 41 nach hinten verläuft und einen nach oben gerichteten Verriegelungszapfen 42 trägt, während der zweite Hebelarm 43 schräg nach vorne und nach unten zu weist. Der zweite Hebelarm 43 besitzt an seiner nach unten und hinten gerichteten Seite eine Stützfläche 44 und einen Vorsprung 45 für eine Feder 5, welche Feder 5 in einer länglichen Ausnehmung 33 der Grundplatte 31 angeordnet ist. Die Feder 5 ist in diesem Ausführungsbeispiel als Schraubendruckfeder ausgebildet und stützt sich einerseits an der Stützfläche 44 des Schwenkteils 40 und andererseits an einer hinteren Begrenzungswand 34 der länglichen Ausnehmung 33 ab.

Die Querachse 3 trägt weiters eine Halteschale 50 zur Aufnahme eines Langlaufskischuhes 20. Die Halteschale 50 weist eine Freistellung 51 für den Verriegelungszapfen 42 auf. An Seitenwände 52 der Halteschale 50 schließen oben Führungsleisten 53 an. In ihrem vorderen Teil sind die Seitenwände 52 der Halteschale 50 durch einen Quersteg 54 verbunden. Der Quersteg 54 ist an seinem vorderen Ende als Rastnase 55 ausgebildet, wobei deren erste Fläche 56 etwa in Form eines Zylindermantelabschnittes um die Querachse 3 verläuft. Daran schließt eine zweite Fläche oder Haltefläche 57 an, die ebenfalls als Zylindermantelabschnitt ausgestaltet ist und die sich etwa in Richtung zur Querachse 3 hin erstreckt.

Eine Spreizfeder 6 ist um die Querachse 3 angeordnet und beaufschlagt den Schwenkteil 40 und die Halteschale 50 im Sinne eines Auseinanderspreizens.

Im zweiten Hebelarm 43 des Schwenkteiles 40 ist eine quer zur Skilängsrichtung verlaufende Riegelachse 7 angeordnet. Die Riegelachse 7 trägt einen Riegel 60 mit einem Rastbereich 61 und einer Vertiefung 62. Die Vertiefung 62 ermöglicht das Einsetzen der Spitze eines Skistockes zum willkürlichen Öffnen der Skibindung. Der Rastbereich 61 ist entlang einer Zylindermantelfläche angeordnet, deren Achse die Riegelachse 7 bildet. Unterhalb des Rastbereiches 61 erstreckt sich eine Freistellung 63. Außerdem weist der Riegel 60 an seinen Seitenwänden 64 Vorsprünge 65 auf. Die Vorsprünge 65 sind etwas unterhalb des Rastbereiches 61 angeordnet. Eine um die Riegelachse 7 angeordnete Riegelfeder 8 beaufschlagt den Riegel 60 in Schließrichtung.

Weiters ist in Fig.1 der vordere Bereich des Langlaufskischuhes 20 mit einer Sohle 21 und einem Einhakelement 22 erkennbar. Dieser Langlaufskischuh 20 ist bekannt, bildet nicht den Gegenstand dieser Erfindung und wird daher nicht näher beschrieben und ist in der Zeichnung strichpunktiert dargestellt.

In Fig.1 ist die erfindungsgemäße Langlaufskibindung im einsteigbereiten Zustand und mit eingesetztem Langlaufskischuh 20 gezeigt. Beim Absenken des Langlaufskischuhs 20 wird die Halteschale 50 gegen die Kraft der Spreizfeder 6 nach unten verschwenkt, wobei der Verriegelungszapfen 42 die Freistellung 51 der Halteschale 50 durchdringt und in die zwischen der Sohle 21 und dem Einhakelement 22 vorhandene Öffnung ragt. Gleichzeitig gleitet die erste Fläche 56 der Rastnase 55 aus der Freistellung 63 des Riegels und ermöglicht damit, daß die Riegelfeder 8 den Riegel 60 in Schließrichtung verschwenkt, bis der Rastbereich 61 des Riegels 60 mit der Haltefläche 57 der Halteschale 50 in Eingriff kommt. Diese Position ist in Fig.2 dargestellt. Dadurch bilden nunmehr die Halteschale 50, der Schwenkteil 40 und der Riegel 60 mit dem Langlaufskischuh 20 eine Bewegungseinheit. Bei der Gehbewegung (siehe Fig.3), also beim Abheben des Langlaufskischuhs 20 vom Ski 1, werden Halteschale 50, Schwenkteil 40 und Riegel 60 um die Querachse 3 verschwenkt, wobei die Feder 5 komprimiert wird. In dem gegenständlichen Ausführungsbeispiel ist dabei die maximale Schwenkbewegung durch das Zusammenwirken der Vorsprünge 65 mit den Ausnehmungen 35 begrenzt.

Die Erfindung ist selbstverständlich nicht auf das beschriebene und in der Zeichnung dargestellte Ausführungsbeispiel beschränkt. So ist es beispielsweise denkbar, die Schwenkbewegung der aus Schale, Schwenkteil und Schuch gebildeten Einheit durch die Auswahl einer Schraubenfeder mit entsprechend steiler Federcharakteristik zu begrenzen.

## Patentansprüche

1. Skibindung für einen Langlauf- oder Tourenski mit einer Halteschale (50), die sowohl gemeinsam mit einem als zweiarmiger Winkelhebel ausgebildeten Schwenkteil (40), als auch zwecks Überganges zwischen Schließ- und Offenstellung relativ zu diesem um eine skifeste, horizontale Querachse (3) schwenkbar gelagert ist, wobei der erste Hebelarm des Schwenkteiles (40) zumindest einen Verriegelungszapfen (42) trägt, wobei in der Schließstellung der Bindung, die durch einen federnden Riegel (60) fixiert ist, der Verriegelungszapfen (42) des Schwenkteils (40) in eine Freistellung der Halteschale (50) greift und die Halteschale (50) eine vordere Sohlenverlängerung eines Skischuhs übergreift, während der Verriegelungszapfen (42) auch eine Öffnung in der Sohlenverlängerung von unten her durchsetzt, wogegen in der Offenstellung der Bindung der Verriegelungszapfen (42) aus dem Inneren der Halteschale (50) entfernt ist, wobei die gemeinsame Verschwenkung von Halteschale (50) und Schwenkteil (40) um die an einem skifesten Lagerbock (30) befestigte Querachse (3) gegen ein elastisches Element vor sich geht, wobei die Halteschale (50) und der Schwenkteil (40) jeweils in ihrem vorderen Bereich von der Querachse (3) durchsetzt sind und der Schwenkteil (40) an seinem zweiten Hebelarm eine Achse (7) für den Riegel (60) trägt, der in der Schließstellung der Bindung an der Halteschale (50) angreift, und wobei eine Feder (6) Halteschale und Schwenkteil im Sinne eines Auseinanderspreizens belastet, dadurch gekennzeichnet, daß der zweite Hebelarm (43) des Schwenkteiles (40) - in der geschlossenen und unbelasteten Stellung der Bindung betrachtet - nach unten und nach vorne gerichtet verläuft, daß als elastisches Element eine Feder (5), vorzugsweise eine Schraubendruckfeder, vorgesehen ist, die in einer länglichen Ausnehmung (33) der Grundplatte (31) des Lagerbocks (30) angeordnet ist, und daß der zweite Hebelarm des Schwenkteils (40) von der Feder (5) unmittelbar beaufschlagt ist.

2. Skibindung nach Anspruch 1, dadurch gekennzeichnet, daß die Feder (5) einerends an einer Stützfläche (44) des zweiten Hebelarms (43) des Schwenkteils (40) und anderends an einer hinteren Begrenzungswand (34) der länglichen Ausnehmung (33) abgestützt ist, und daß am zweiten Hebelarm (43) ein die Feder (5) zentrierender Vorsprung (45) angeordnet ist.

3. Skibindung nach Anspruch 1 oder 2, dadurch gekennzeichnet, daß der Riegel (60) an seinen Seitenwänden (64) Vorsprünge (65) trägt, und daß im oberen Bereich von Seitenwänden (32) des Lagerbocks (30) Ausnehmungen (35) ausgebildet sind, welche in Zusammenwirkung mit den Vorsprüngen (65) den Schwenkbereich der Halteschale (50) bestimmen.

## Claims

1. A ski binding for a cross-country or touring ski, comprising a cradle (50) mounted for pivoting about a horizontal transverse axle pin (3) fixedly connected to the ski, in unison with a rocker member (40) formed as a two-armed crank lever, or relative thereto between a closed and an open position, the first lever arm of said rocker member (40) carrying at least one locking pin (42) adapted in the closed position of the binding, in which it is fixedly held by resiliently biased locking member (60), to be received in an aperture of said cradle (50) as said cradle (50) retains therein a front extension of the sole of a ski boot, while said locking pin (42) additionally extends from below through an opening in said sole extension, whereas in the open position of said binding said locking pin (42) is retracted from the interior of said cradle (50), said pivot- ing of said cradle (50) in unison with said rocker member (40) about said transverse axle pin (3), the latter being secured to a mounting bracket (30) fixedly connected to the ski, taking place against the bias of a resilient element, said transverse axle pin (3) extending through respective forward facing portions of said cradle (50) and said rocker member (40), the second lever arm of said rocker member (40) carrying a mounting pin (7) for said locking member (60) for the latter to engage said cradle (50) in the closed position of the binding, and a spring (6) being provided to bias said cradle and said rocker member away from one another,
characterized in that in the closed and non-loaded state of the binding the second lever arm (43) of said rocker member (40) is directed downwards and forwards, that said resilient element is provided in the form of a spring (5), preferably a helical compression spring, disposed in an elongate cavity (33) in the base plate (31) of said mounting bracket (30), and that said second lever arm of said rocker member (40) is directly engaged by said spring (5).

2. A ski binding according to claim 1, charactetized in that said spring (5) has one of its ends aupported on an abutment face (44) of said second lever arm (43) of said rocker member, and its other end on a rear boundary wall (34) of said elongate cavity (33), and that said second lever arm (43) has disposed thereon a projection (45) acting to center said spring (5).

3. A ski binding according to claim 1 or 2, character- ized in that said locking member (60) has its sidewalls (64) formed with projections (65) cooperating with recessed portions (35) formed in the upper portion of sidewalls (32) of said mounting bracket (30) to determine the pivoting range of said cradle (50).

## Revendications

1. Fixation pour un ski de fond ou de randonnée, présentant une coquille de retenue (50) qui est montée à pivotement à la fois conjointement à une pièce pivotante (40) réalisée sous la forme d'un levier coudé à deux bras et par rapport à cette pièce autour d'un axe transversal horizontal (3) assujetti au ski en vue d'un déplacement entre une position de fermeture et une position d'ouverture ; fixation dans laquelle le premier bras de levier de la pièce pivotante (40) porte au moins un tenon de verrouillage (42) ; dans laquelle, dans la position de fermeture de la fixation, bloquée par l'intermédiaire d'un verrou élastique (60), le tenon de verrouillage (42) de la pièce pivotante (40) pénètre dans une dépouille de la coquille de retenue (50) et la coquille de retenue (50) vient coiffer un prolongement antérieur de la semelle d'une chaussure de ski, tandis que le tenon de verrouillage (42) traverse également, de bas en haut, une ouverture ménagée dans le prolongement de la semelle, cependant qu'en revanche, dans la position d'ouverture de la fixation, le tenon de verrouillage (42) est éloigné de l'espace interne de la coquille de retenue (50) ; dans laquelle le pivotement conjoint de la coquille de retenue (50) et de la pièce pivotante (40) s'opère, en s'opposant à un élément élastique, autour de l'axe transversal (3) fixé à un sabot de montage (30) assujetti au ski ; dans laquelle la coquille de retenue (50) et la pièce pivotante (40) sont traversées par l'axe transversal (3) dans leur région antérieure respective, et la pièce pivotante (40) porte, sur son second bras de levier, un axe (7) destiné au verrou (60) qui vient en prise avec la coquille de retenue (50) dans la position de fermeture de la fixation ; et dans laquelle un ressort (6) sollicite la coquille de retenue et la pièce pivotante pour les écarter l'une de l'autre, caractérisée par le fait que le second bras de levier (43) de la pièce pivotante (40) - en considérant la position fermée et soulagée de la fixation - s'étend avec orientation vers le bas et vers l'avant ; par le fait qu'un ressort (5), de préférence un ressort hélicoïdal de pression prévu en tant qu'élément élastique, est logé dans un évidement longiligne (33) de la plaque de base (31) du sabot de montage (30) ; et par le fait que le second bras de levier de la pièce pivotante (40) est directement soumis à l'action du ressort (5).

2. Fixation de ski selon la revendication 1, caractérisée par le fait que le ressort (5) prend appui, par une extrémité, contre une surface d'appui (44) du second bras de levier (43) de la pièce pivotante (40) et, par l'autre extrémité, contre une paroi postérieure (34) de délimitation de l'évidement longiligne (33) ; et par le fait qu'une butée (45) centrant le ressort (5) est située sur le second bras de levier (43).

3. Fixation de ski selon la revendication 1 ou 2, caractérisée par le fait que le verrou (60) porte des saillies (65) sur ses parois latérales (64) ; et par le fait que des échancrures (35), ménagées dans la région supérieure de parois latérales (32) du sabot de montage (30), déterminent la plage de pivotement de la coquille de retenue (50) en coopérant avec les saillies (65).
